# EUROPÄISCHE PATENTANMELDUNG

(11) **EP 4 043 827 A1**
(43) Veröffentlichungstag der Anmeldung: **17.08.2022**
(21) Anmeldenummer: 21157027.0
(22) Anmeldetag: 15.02.2021
(51) Int. Cl.: F41J 3/00, F41J 5/04, F41J 5/14, G07F 17/32, G07F 17/38

(54) **VERBESSERTER DARTAUTOMAT**

(71) Anmelder: Vorderegger, Siegfried, 5020 Salzburg (AT)
(72) Erfinder: Vorderegger, Siegfried, 5020 Salzburg (AT)
(74) Vertreter: Grünecker Patent- und Rechtsanwälte PartG mbB

(57) **Zusammenfassung**

Die Erfindung umfasst einen Dartautomaten (1) umfassend eine Dartscheibe (2), eine Sensorvorrichtung (11) zum Erfassen eines Auftreffortes eines Dartpfeils auf der Dartscheibe (2), eine mit der Sensorvorrichtung (11) gekoppelte Steuerungsvorrichtung (12), eine Anzeigevorrichtung (3), und eine Bezahlvorrichtung (4), wobei die Steuerungsvorrichtung (12) umfasst: ein Auswertemodul (13), welches ausgebildet ist, basierend auf Signalen der Sensorvorrichtung (11) Treffer der Dartscheibe (2) zu erfassen und basierend auf einem oder mehreren vorherbestimmten Kriterien auszuwerten und ein oder mehrere Ergebnisse der Auswertung mithilfe der Anzeigevorrichtung (3) anzuzeigen, ein Freigabemodul (14), welches ausgebildet ist, den Dartautomaten (1) zur Nutzung für eine vorherbestimmte Anzahl an Spielen freizugeben, und ansonsten zu sperren, wobei die vorherbestimmte Anzahl an Spielen basierend auf einem durch einen Spieler über die Bezahlvorrichtung (4) entrichteten Geldbetrag oder basierend auf einem über die Bezahlvorrichtung (4) verfügbaren Guthaben bestimmt wird, und ein Leistungserfassungsmodul (15), welches ausgebildet ist, für den Spieler eine Leistungskenngröße zu ermitteln, wobei die Steuerungsvorrichtung (12) so ausgebildet ist, dass die vorherbestimmte Anzahl an Spielen des Freigabemoduls (14) basierend auf einem die Leistungskenngröße berücksichtigenden Kriterium angepasst wird.

## Beschreibung

Die Erfindung betrifft einen Dartautomaten, insbesondere einen Softdartautomaten, sowie ein Verfahren zum Betreiben eines solchen Dartautomaten.

Dartautomaten sind als Einzelgeräte sowie als vernetzte Geräte bekannt. An Einzelgeräten werden den Spielern verschiedene Spiele, in der Regel gegen Bezahlung, angeboten. In einer beliebten Spielvariante hat jeder Spieler zu Spielstart 301 bzw. 501 Punkte (mit jeweiligen Spieloptionen). Die Spieler werfen abwechselnd drei Pfeile (englisch "Darts") auf die Scheibe, wobei die erreichten Punkte von den 301 oder 501 Punkten abgezogen werden. Der Gewinner ist jener Teilnehmer, der als erster das Spiel mit exakt auf "0" Punkte beendet. Bei der weiteren beliebten Spielvariante "Cricket" ist Ziel des Spieles, bestimmte Zahlen/Segmente durch je dreimaliges Treffen abzudecken und damit ein Punkten der Mitspieler auf eben diesen Segmenten zu verhindern. Die mit jedem Pfeil erzielten Punkte werden vom Dartautomaten automatisch mit Hilfe einer entsprechenden Sensorik bestimmt.

Vernetzte Geräte bieten den Spielern darüber hinaus die Möglichkeit, auch ortsübergreifende Dartspiele durchzuführen. Einzelne Spieler können dafür beispielsweise ein Gasthaus, eine Spielhalle oder dergleichen aufsuchen, sich über eine Chipkarte oder eine App am Dartautomaten anmelden und somit auch gegen Spielteilnehmer an anderen Lokalitäten ein Wettbewerbsspiel bestreiten. Über eine Datenverbindung zu einem Server werden die erforderlichen Daten ausgetauscht. Beispielhaft wird hier auf die DE 10 2018 115 874 A1 verwiesen.

Während derartige Dartautomaten vielfältige Spielmöglichkeiten bieten, sind kaum Möglichkeiten vorgesehen, die zeitliche Nutzung der Geräte zu steuern. In der Regel wird der Dartautomat gegen Bezahlung für eine gewisse Anzahl an Spielen zur Nutzung freigeschalten. Der entsprechende Geldbetrag kann vorab entrichtet oder nach Spielende von einem Guthaben des Spielers abgebucht werden. Ein guter Spieler wird ein einzelnes Spiel jedoch üblicherweise schneller abschließen als ein schlechterer Spieler, da die durchschnittlich pro Wurf erzielte Punktezahl des besseren Spielers höher ist. Im Gegensatz kann ein schlechterer Spieler zum Teil recht lange benötigen, bis er beispielsweise bei dem "Spiel 501" die null Punkte und damit das Spielende erreicht. Dies wird nicht nur zurecht von besseren Spielern als ungerecht empfunden, sondern führt auch zu einer ineffizienten Nutzung der Geräte, da bessere Spieler die Geräte gegen einen gewissen Betrag nur kurz nutzen können, schlechtere Spieler den Dartautomaten jedoch für einen geringeren Betrag deutlich länger blockieren können.

Der Erfindung liegt daher die Aufgabe zugrunde, einen flexibler nutzbaren Dartautomaten bereitzustellen. Diese Aufgabe wird durch einen Dartautomaten nach Anspruch 1 und durch ein Verfahren nach Anspruch 9 gelöst. Vorteilhafte Ausführungsformen der Erfindung sind in den Unteransprüchen angegeben.

Die Erfindung stellt insbesondere einen Dartautomaten bereit, umfassend:
- eine Dartscheibe;
- eine Sensorvorrichtung zum Erfassen eines Auftreffortes eines Dartpfeils auf der Dartscheibe;
- eine mit der Sensorvorrichtung gekoppelte Steuerungsvorrichtung;
- eine Anzeigevorrichtung; und
- eine Bezahlvorrichtung;
wobei die Steuerungsvorrichtung umfasst:
ein Auswertemodul, welches ausgebildet ist, basierend auf Signalen der Sensorvorrichtung Treffer der Dartscheibe zu erfassen und basierend auf einem oder mehreren vorherbestimmten Kriterien auszuwerten und ein oder mehrere Ergebnisse der Auswertung mithilfe der Anzeigevorrichtung anzuzeigen;
ein Freigabemodul, welches ausgebildet ist, den Dartautomaten zur Nutzung für eine vorherbestimmte Anzahl an Spielen freizugeben, und ansonsten zu sperren, wobei die vorherbestimmte Anzahl an Spielen basierend auf einem durch einen Spieler über die Bezahlvorrichtung entrichteten Geldbetrag oder basierend auf einem über die Bezahlvorrichtung verfügbaren Guthaben bestimmt wird; und
ein Leistungserfassungsmodul, welches ausgebildet ist, für den Spieler eine Leistungskenngröße zu ermitteln;
wobei die Steuerungsvorrichtung so ausgebildet ist, dass die vorherbestimmte Anzahl an Spielen des Freigabemoduls basierend auf einem die Leistungskenngröße berücksichtigenden Kriterium angepasst wird.

Dadurch, dass für die mögliche Anzahl an Spielen nicht nur ein Geldbetrag, sondern auch eine ermittelte Leistungskenngröße berücksichtigt wird, kann die Steuerung, insbesondere die Steuerung der zeitlichen Nutzung über die Anzahl der freigegebenen Spiele des Dartautomaten flexibler gestaltet und damit verbessert werden. Insbesondere wird eine Anpassung der Nutzungsdauer an das Können der Spieler möglich. Beispielsweise kann für bessere Spieler die vorherbestimmte Anzahl an Spielen des Freigabemoduls entsprechend erhöht werden. Alternativ oder zusätzlich kann für schlechtere Spieler die vorherbestimmte Anzahl an Spielen des Freigabemoduls verringert werden, um die Zeit zu verkürzen, während der der Dartautomat für andere Spieler blockiert wird.

Bei der Dartscheibe kann es sich um eine Softdart-Scheibe , auch E-Dart Scheibe genannt, handeln. Alternativ kann die Dartscheibe auch als Steel-Dart Scheibe ausgebildet sein, die für die Verwendung von Stahlspitzen (Steel-Darts) geeignet ist. Die Steel-Dart Scheibe kann insbesondere eine Korkscheibe sein. Andere Materialien sind auch möglich. Für die Scheiben ist auch der englische Begriff "Board" geläufig. Bei der E-Dart Scheibe handelt es sich um eine Scheibe, auf deren Oberfläche Kunststoffnoppen angeordnet sind. Die Kunststoffnoppen sind dabei in einem solchen Abstand zueinander angeordnet, dass eine Pfeilspitze, üblicherweise auch aus einem Kunststoff, zwischen benachbarten Noppen eingeklemmt werden kann.

Die Segmente der Dartscheibe, welche bei Treffer mit vorherbestimmten Punkten gewertet werden, können beweglich gelagert sein. Die Sensorvorrichtung kann in diesem Fall elektrische Kontakte umfassen, welche bei einem Treffer des jeweiligen Segments geschlossen werden. Das Erfassen des Auftrefforts des Dartpfeils entspricht hier und im Allgemeinen also dem Erfassen des getroffenen Segments der Dartscheibe. Da alle Bereiche eines Segments mit derselben Punktezahl verknüpft sind, ist eine genauere Ortsbestimmung des Auftrefforts nicht erforderlich, aber grundsätzlich auch möglich.

Das Auswertemodul der Steuerungsvorrichtung kann in diesem Beispiel dann anhand des geschlossenen Kontakts das getroffene Segment erkennen, die mit dem Segment verknüpfte Punktezahl bestimmen und diese im Rahmen der dem Spiel zugrundeliegenden Regeln weiterverrechnen. Die einen oder mehreren vorherbestimmten Kriterien, basierend auf denen das Auswertemodul Treffer auswertet, können also insbesondere die mit einzelnen Segmenten der Dartscheibe verknüpfte Punktezahl und/oder die dem ausgewählten Spiel zugrundeliegenden Regeln umfassen. Im oben genannten Beispiel des Spiels "501" kann die Punktezahl insbesondere beim ersten Wurf von 501 und danach von einem vorliegenden Zwischenergebnis abgezogen werden. Das Ergebnis der Auswertung wird dann mithilfe der Anzeigevorrichtung angezeigt.

Bei der Anzeigevorrichtung kann es sich um eine Segmentanzeige oder eine Matrixanzeige handeln. Im Falle einer Matrixanzeige kann die Anzeigevorrichtung insbesondere eine Flüssigkristallanzeige (LCD), eine Anzeige basierend auf Leuchtdioden (LED) oder eine Anzeige basierend auf organischen Leuchtdioden (OLED) sein. Die Anzeigevorrichtung kann insbesondere einen Bildschirm, insbesondere einen LCD- oder OLED-Bildschirm, umfassen.

Die Steuerungsvorrichtung kann insbesondere einen Prozessor umfassen. Die Steuerungsvorrichtung kann außerdem wenigstens einen Speicher, insbesondere einen flüchtigen und/oder einen nicht-flüchtigen Speicher umfassen. Die Steuerungsvorrichtung kann insbesondere eine speicherprogrammierbare Steuerung (SPS) umfassen oder einer solchen entsprechen.

Die einzelnen Module der Steuerungsvorrichtung können insbesondere als Software-Module ausgebildet sein. Es ist aber auch denkbar, einzelne, mehrere oder alle Module als eigene Hardware-Module auszubilden, die miteinander zum Austausch von Daten verbunden sind. Im Falle von Software-Modulen ist es nicht erforderlich, dass die Module als getrennte Programme ausgebildet sind. Es ist auch möglich, die Software-Module beispielsweise als unterschiedliche Funktionsaufrufe innerhalb eines oder mehrerer Programme auszubilden.

Der Dartautomat kann außerdem eine Netzwerkschnittstelle umfassen, welche insbesondere mit der Steuerungsvorrichtung gekoppelt ist. Über die Netzwerkschnittstelle können Daten mit einem externen Netzwerk, beispielsweise dem Internet, ausgetauscht werden. Insbesondere können über die Netzwerkschnittstelle Daten mit einem externen Server-Computer ausgetauscht werden. Mit dem Server-Computer können mehrere Dartautomaten verbindbar sein.

Die Bezahlvorrichtung kann eine Eingabe für Banknoten und/oder Münzen umfassen. Die Bezahlvorrichtung kann alternativ oder zusätzlich ein Kartenlesegerät zum Lesen von Chipkarten umfassen, wobei auf der Chipkarte Daten zur Zahlung hinterlegt sind, beispielsweise Daten über ein verfügbares Geldguthaben. Über eine Chipkarte kann neben der Bezahlung auch eine Identifikation des Spielers erfolgen.

Basierend auf einem tatsächlich gezahlten Geldbetrag kann das Freigabemodul den Dartautomaten zur Nutzung für eine vorherbestimmte Anzahl an Spielen freigeben. Das Freigabemodul kann die vorherbestimmte Anzahl an Spielen basierend auf dem gezahlten Geldbetrag und den vorherbestimmten Kosten pro Spiel bestimmen. Die vorherbestimmte Anzahl an Spielen kann über die Anzeigevorrichtung angezeigt werden. Dadurch kann der Spieler erkennen, wie viele Spiele noch gespielt werden können, bevor der Dartautomat wieder gesperrt oder eine neuerliche Zahlung erforderlich wird.

Es ist auch denkbar, dass über die Bezahlvorrichtung ein Guthaben verfügbar ist, das eine vorherbestimmte Anzahl an Spielen erlaubt. Das Freigabemodul kann die vorherbestimmte Anzahl an Spielen basierend auf dem verfügbaren Guthaben und den vorherbestimmten Kosten pro Spiel bestimmen. Die vorherbestimmte Anzahl an Spielen kann über die Anzeigevorrichtung angezeigt werden. Über ein Eingabeelement kann dem Freigabemodul durch den Spieler ein Ende der Nutzung angezeigt werden. Bei dem Eingabeelement kann es sich um einen Eingabeknopf handeln. Beispielsweise kann der Eingabeknopf auch Teil der Bezahlvorrichtung sein und ein Auswerfen der Chipkarte bewirken. Der der tatsächlich gespielten Anzahl an Spielen entsprechende Geldbetrag kann dann vom Guthaben über die Bezahlvorrichtung abgebucht werden.

Wenn die vorherbestimmte Anzahl an Spielen erreicht wird, bevor der Spieler das gewollte Ende der Nutzung anzeigt, kann das Freigabemodul nach Abschluss des letzten der vorherbestimmten Anzahl an Spielen den Dartautomaten zur Nutzung sperren und das gesamte Guthaben kann über die Bezahlvorrichtung abgebucht werden.

Alternativ könnte ein entsprechender Geldbetrag für jedes Einzelspiel auch nach jedem Spiel oder mit Beginn jedes Spiels vom Guthaben abgebucht werden.

Das Leistungserfassungsmodul kann insbesondere so ausgebildet sein, dass die Leistungskenngröße basierend auf vom Auswertemodul bestimmten Werten ermittelt wird. Dadurch ist es möglich, die Leistungskenngröße bzw. die zur Bestimmung verwendeten Werte objektiv zu erfassen. Beispielsweise kann ein Mittelwert basierend auf einer mit einer vorherbestimmten Anzahl an Würfen erzielten Punktezahl bestimmt, insbesondere berechnet, werden. Es ist möglich, die Leistungskenngröße zunächst auf einen vorherbestimmten Startwert zu setzten, welcher dann basierend auf vom Auswertemodul bestimmten Werten angepasst wird.

Der Dartautomat kann außerdem eine Eingabevorrichtung zur Eingabe einer Identifikation des Spielers umfassen, wobei das Leistungserfassungsmodul ausgebildet ist, die Leistungskenngröße für den Spieler von einer Datenbank einzulesen. Insbesondere für regelmäßige Spieler kann dadurch ein korrekter Wert für die Leistungskenngröße von Beginn an zur Verfügung stehen. Die Datenbank kann eine interne Datenbank der Steuerungsvorrichtung sein, und/oder eine externe Datenbank. Im Falle einer externen Datenbank kann diese insbesondere einem externen Server-Computer zugeordnet sein, mit welchem der Dartautomat über die oben genannte Netzwerkschnittstelle Daten austauschen kann.

Das oben genannte Eingabeelement kann Teil der Eingabevorrichtung sein.

Die Eingabevorrichtung kann ein Lesegerät zur Identifikation des Spielers über eine Chipkarte und/oder einen Security-Token umfassen. Durch ein solches Lesegerät kann die Identifikation des Spielers am Dartautomaten vereinfacht werden. Das Lesegerät kann mit dem oben beschriebenen Kartenlesegerät der Bezahlvorrichtung übereinstimmen.

Die Chipkarte und/oder der Security-Token können auch verwendet werden, um ein dem Spieler zugeordnetes Geldguthaben zu speichern. Dieses Geldguthaben kann von der Bezahlvorrichtung verwaltet werden. Insbesondere kann Guthaben durch die Bezahlvorrichtung abgebucht werden. Wenn der Dartautomat eine Eingabe für Banknoten und/oder Münzen umfasst, kann auch Guthaben durch die Bezahlvorrichtung aufgebucht werden.

Das Leistungserfassungsmodul kann ausgebildet sein, die Leistungskenngröße basierend auf vom Auswertemodul bestimmten Werten zu aktualisieren. Dadurch kann eine Leistungsentwicklung des Spielers berücksichtigt werden.

Das Leistungserfassungsmodul kann insbesondere ausgebildet sein, die Aktualisierung während des Spiels durchzuführen. Dadurch kann die Leistung gewissermaßen in Echtzeit zur Steuerung der Nutzung des Dartautomaten berücksichtigt werden.

Die Leistungskenngröße kann der durchschnittlich pro Wurf erzielten Punktezahl und/oder der Anzahl der durchschnittlich pro Runde getroffenen Spielfelder entsprechen oder darauf beruhen.

Das die Leistungskenngröße berücksichtigende Kriterium kann einen Vergleich der Leistungskenngröße mit einem Schwellenwert umfassen, wobei die Steuerungsvorrichtung so ausgebildet sein kann, dass die vorherbestimmte Anzahl an Spielen des Freigabemoduls basierend auf einem Ergebnis dieses Vergleichs angepasst wird. Der Schwellenwert kann fest vorgegeben oder einstellbar sein. Bei einem einstellbaren Schwellenwert kann ein Sicherungsmechanismus, beispielsweise eine Passwortabfrage, vorgesehen sein, um nur berechtigten Personen die Einstellung zu ermöglichen.

Wenn die Leistungskenngröße der durchschnittlich pro Wurf erzielten Punktezahl und/oder der Anzahl der durchschnittlich pro Runde getroffenen Spielfelder entspricht oder darauf beruht, kann die Steuerungsvorrichtung so ausgebildet sein, dass die vorherbestimmte Anzahl an Spielen des Freigabemoduls erhöht wird, wenn die ermittelte Leistungskenngröße den Schwellenwert übersteigt. Es ist auch denkbar, die vorherbestimmte Anzahl an Spielen des Freigabemoduls zu reduzieren, wenn die ermittelte Leistungskenngröße den Schwellenwert oder einen zweiten vorherbestimmten Schwellenwert unterschreitet.

Die Erfindung stellt außerdem ein Verfahren zum Betreiben eines Dartautomaten nach Anspruch 9 bereit, wobei der Dartautomat eine Dartscheibe, eine Sensorvorrichtung zum Erfassen eines Auftreffortes eines Dartpfeils auf der Dartscheibe, eine mit der Sensorvorrichtung gekoppelte Steuerungsvorrichtung, eine Anzeigevorrichtung, und eine Bezahlvorrichtung umfasst, das Verfahren umfassend die Schritte:
Erfassen von Treffern der Dartscheibe basierend auf Signalen der Sensorvorrichtung;
Auswerten der Treffer basierend auf einem oder mehreren vorherbestimmten Kriterien;
Anzeigen eines oder mehrerer Ergebnisse der Auswertung mithilfe der Anzeigevorrichtung;
Bestimmen einer vorherbestimmten Anzahl an Spielen, zur Nutzung des Dartautomaten, der ansonsten zur Nutzung gesperrt ist, wobei die vorherbestimmte Anzahl an Spielen basierend auf einem durch einen Spieler über die Bezahlvorrichtung entrichteten Geldbetrag oder basierend auf einem über die Bezahlvorrichtung verfügbaren Guthaben bestimmt wird;
Ermitteln einer Leistungskenngröße für den Spieler; und
Anpassen der vorherbestimmten Anzahl an Spielen des Freigabemoduls basierend auf einem die Leistungskenngröße berücksichtigenden Kriterium.

Der Dartautomat und dessen Bestandteile können insbesondere eines oder mehrere der oben genannten Merkmale aufweisen. Insbesondere kann das Verfahren mit einem oben beschriebenen Dartautomaten durchgeführt werden. Das Verfahren kann insbesondere das Durchführen von Schritten umfassen, für welche der oben beschriebene Dartautomat bzw. dessen Bestandteile ausgebildet sind.

Weitere Merkmale und Vorteile der Erfindung werden nachfolgend anhand der beispielhaften Figuren beschrieben. Dabei zeigt:
- Figur 1: einen beispielhaften Dartautomaten
- Figur 2: schematisch Bestandteile einer Steuerungsvorrichtung eines beispielhaften Dartautomatens; und
- Figur 3: Schritte eines beispielhaften Verfahrens zum Betreiben eines Dartautomaten.

Figur 1 zeigt eine schematische Darstellung eines beispielhaften Dartautomaten 1. Der Dartautomat 1 umfasst eine Dartscheibe 2, insbesondere in Form einer Softdart-Scheibe aus Kunststoff, und oberhalb der Dartscheibe 2 eine Anzeigevorrichtung 3. In diesem Beispiel ist die Anzeigevorrichtung 3 als LCD-Bildschirm ausgebildet, auch einfachere Anzeigevorrichtungen, beispielsweise in Form von Segmentanzeigen sind jedoch denkbar.

Die Dartscheibe 2 ist in an sich bekannter Weise in Segmente unterteilt, die mit vorherbestimmten Punktewerten bei Treffern mit einem Wurfpfeil (Dart) verknüpft sind. Unterhalb der Dartscheibe 2 ist schematisch eine Bezahlvorrichtung 4 gezeigt, umfassend eine Eingabe 5 für Banknoten und einen Münzeinwurf 6. Außerdem umfasst die Bezahlvorrichtung 4 ein Kartenlesegerät 7 zum Lesen von Chipkarten, beispielsweise Bankkarten zur bargeldlosen Zahlung.

Figur 1 zeigt außerdem eine Eingabevorrichtung 8. Diese kann beispielsweise zur Auswahl eines Spiels oder zur Eingabe sonstiger Informationen, etwa einem Namen des Spielers, dienen. Die Eingabevorrichtung 8 kann dafür eine Tatstatur und/oder einen oder mehrere Eingabeknöpfe umfassen.

Insbesondere umfasst die Eingabevorrichtung 8 der Figur 1 ein Lesegerät 9 zur Identifikation des Spielers über eine Chipkarte und/oder einen Security-Token. Außerdem umfasst die Eingabevorrichtung 8 ein Eingabeelement 10, über welches ein Spieler dem Dartautomaten 1 ein beabsichtigtes Ende der Nutzung anzeigen kann.

Der Dartautomat 1 ist im Ausgangszustand für die Nutzung gesperrt. Wenn ein Spieler ein Spiel beginnen möchte, muss er zunächst einen gewissen Geldbetrag über die Bezahlvorrichtung 4 entrichten. Alternativ oder zusätzlich kann sich der Spieler über die Eingabevorrichtung 8, beispielsweise über das Lesegerät 9 und eine Chipkarte, identifizieren. Mit einem in einer Datenbank hinterlegten Profil des Spielers kann ein Guthaben verknüpft sein, auf welches die Bezahlvorrichtung 4 zwecks Bezahlung Zugriff hat. Das Guthaben kann auch auf der zur Identifikation genutzten Chipkarte gespeichert sein. Die Datenbank kann eine interne Datenbank des Dartautomaten 1 sein, oder eine externe Datenbank, auf die der Dartautomat 1 über eine in Figur 1 nicht dargestellte Netzwerkschnittstelle Zugriff hat.

Basierend auf einem vorgegebenen Preis pro Spiel kann eine Anzahl an Spielen bestimmt werden, welche mit dem gezahlten Geldbetrag oder dem verfügbaren Guthaben gespielt werden kann. Diese Anzahl an Spielen kann über die Anzeigevorrichtung 3 angezeigt werden.

Der Spieler hat dann die Möglichkeit, über die Eingabevorrichtung 8 Spiele auszuwählen und zu starten. Nach Abschluss eines Spiels reduziert sich die mögliche Anzahl an Spielen entsprechend und bei Verwendung eines Guthabens wird der entsprechende Geldbetrag für ein Einzelspiel abgebucht. Es ist auch denkbar, die Abbuchung erst vorzunehmen, wenn der Spieler über das Eingabeelement 10 ein beabsichtigtes Spielende anzeigt.

Weitere Aspekte werden nun mit Bezug auf Figur 2 erläutert, welche eine beispielhafte Steuerungsvorrichtung 12 eines Dartautomaten 1, wie beispielhaft in Figur 1 gezeigt, darstellt.

Neben der Steuerungsvorrichtung 12 zeigt die Figur 2 eine mit der Steuerungsvorrichtung 12 gekoppelte Sensorvorrichtung 11 zum Erfassen eines Auftreffortes eines Dartpfeils auf der Dartscheibe 2. Beispielsweise kann die Sensorvorrichtung 11 elektrische Kontakte umfassen, welche die beweglich gelagerten Segmente der Dartscheibe 2 bei einem Treffer schließen können. Abhängig vom geschlossenen Kontakt kann auf das getroffene Segment und damit auf den Auftreffort des Dartpfeils geschlossen werden.

Die Steuerungsvorrichtung 12 umfasst ein Auswertemodul 13, welches ausgebildet ist, basierend auf Signalen der Sensorvorrichtung 11 Treffer der Dartscheibe 2 zu erfassen und basierend auf einem oder mehreren vorherbestimmten Kriterien auszuwerten und ein oder mehrere Ergebnisse der Auswertung mithilfe der Anzeigevorrichtung 3 anzuzeigen. Beispielsweise bei dem beliebten Spiel "501" kann das Auswertemodul 13 die mit dem getroffenen, von der Sensorvorrichtung 11 gemeldeten Segment der Dartscheibe 2 verknüpften Punkteanzahl bestimmen und von einem Anfangs- oder Zwischenwert abziehen. Das Ergebnis kann dann mithilfe der Anzeigevorrichtung 3 angezeigt werden.

Ein ebenfalls in Figur 2 gezeigtes Freigabemodul 14, ist ausgebildet, wie oben beschrieben, den Dartautomaten 1 zur Nutzung für eine vorherbestimmte Anzahl an Spielen freizugeben, und ansonsten zu sperren, wobei die vorherbestimmte Anzahl an Spielen basierend auf einem durch einen Spieler über die Bezahlvorrichtung 4 entrichteten Geldbetrag oder basierend auf einem über die Bezahlvorrichtung 4 verfügbaren Guthaben bestimmt wird.

Schließlich umfasst die Steuerungsvorrichtung 12 ein Leistungserfassungsmodul 15, welches ausgebildet ist, für den Spieler eine Leistungskenngröße zu ermitteln, beispielsweise die durchschnittlich pro Wurf erzielte Punktezahl und/oder die Anzahl der durchschnittlich pro Runde getroffenen Spielfelder.

Die Steuerungsvorrichtung 12, insbesondere das Freigabemodul 14, ist dann so ausgebildet, dass die vorherbestimmte Anzahl an Spielen des Freigabemoduls 14 basierend auf einem die Leistungskenngröße berücksichtigenden Kriterium angepasst wird.

Beispielsweise kann die Leistungskenngröße der durchschnittlich pro Wurf erzielten Punktezahl des Spielers entsprechen. Diese Leistungskenngröße kann dann mit einem vorherbestimmten Schwellenwert verglichen werden. Wird der Schwellenwert überschritten, kann die vorherbestimmte Anzahl an Spielen durch das Freigabemodul 14 erhöht werden. Wenn der gezahlte Geldbetrag oder das zur Verfügung stehende Guthaben beispielsweise für 2 Spiele ausreicht, kann bei Überschreiten des Schwellenwertes dieser Wert auf 3 Spiele erhöht werden.

Die Leistungskenngröße kann, auch während des Spiels, basierend auf vom Auswertemodul 13 bestimmten Werten ermittelt werden. Beispielsweise kann die durchschnittlich pro Wurf erzielte Punktezahl nach jedem Wurf oder nach jedem Spiel aktualisiert werden. Der Anfangswert der Leistungskenngröße kann auf einen vorgegebenen Startwert gesetzt werden. Alternativ kann der Anfangswert für einen Spieler von einer internen oder externen Datenbank eingelesen werden, wenn der Spieler zuvor identifiziert wurde, beispielsweise über eine entsprechende Eingabe über die Eingabevorrichtung 8.

Figur 3 zeigt schematisch Schritte eines beispielhaften Verfahrens zum Betreiben eines Dartautomaten 1, insbesondere eines beispielhaft mit Bezug auf die Figuren 1 und 2 beschriebenen Dartautomaten 1.

In Schritt 16 findet ein Erfassen von Treffern der Dartscheibe (2) statt, basierend auf Signalen der Sensorvorrichtung 11.

In Schritt 17 folgt ein Auswerten der Treffer basierend auf einem oder mehreren vorherbestimmten Kriterien.

In Schritt 18 werden eines oder mehrere Ergebnisse der Auswertung mithilfe der Anzeigevorrichtung 3 angezeigt.

In Schritt 19 wird eine vorherbestimmte Anzahl an Spielen, zur Nutzung des Dartautomaten 1 bestimmt, der ansonsten zur Nutzung gesperrt ist, wobei die vorherbestimmte Anzahl an Spielen basierend auf einem durch einen Spieler über die Bezahlvorrichtung 4 entrichteten Geldbetrag oder basierend auf einem über die Bezahlvorrichtung 4 verfügbaren Guthaben bestimmt wird.

In Schritt 20 wird eine Leistungskenngröße für den Spieler ermittelt.

In Schritt 21 findet schließlich ein Anpassen der vorherbestimmten Anzahl an Spielen des Freigabemoduls 14 basierend auf einem die Leistungskenngröße berücksichtigenden Kriterium statt.

Es versteht sich, dass in den zuvor beschriebenen Ausführungsbeispielen genannte Merkmale nicht auf diese speziellen Kombinationen beschränkt und auch in beliebigen anderen Kombinationen möglich sind.

## Patentansprüche

1. Dartautomat (1) umfassend:
- eine Dartscheibe (2);
- eine Sensorvorrichtung (11) zum Erfassen eines Auftreffortes eines Dartpfeils auf der Dartscheibe (2);
- eine mit der Sensorvorrichtung (11) gekoppelte Steuerungsvorrichtung (12);
- eine Anzeigevorrichtung (3); und
- eine Bezahlvorrichtung (4);
wobei die Steuerungsvorrichtung (12) umfasst:
ein Auswertemodul (13), welches ausgebildet ist, basierend auf Signalen der Sensorvorrichtung (11) Treffer der Dartscheibe (2) zu erfassen und basierend auf einem oder mehreren vorherbestimmten Kriterien auszuwerten und ein oder mehrere Ergebnisse der Auswertung mithilfe der Anzeigevorrichtung (3) anzuzeigen;
ein Freigabemodul (14), welches ausgebildet ist, den Dartautomaten (1) zur Nutzung für eine vorherbestimmte Anzahl an Spielen freizugeben, und ansonsten zu sperren,
wobei die vorherbestimmte Anzahl an Spielen basierend auf einem durch einen Spieler über die Bezahlvorrichtung (4) entrichteten Geldbetrag oder basierend auf einem über die Bezahlvorrichtung (4) verfügbaren Guthaben bestimmt wird; und
ein Leistungserfassungsmodul (15), welches ausgebildet ist, für den Spieler eine Leistungskenngröße zu ermitteln;
wobei die Steuerungsvorrichtung (12) so ausgebildet ist, dass die vorherbestimmte Anzahl an Spielen des Freigabemoduls (14) basierend auf einem die Leistungskenngröße berücksichtigenden Kriterium angepasst wird.

2. Dartautomat nach Anspruch 1, wobei das Leistungserfassungsmodul (14) ausgebildet ist, die Leistungskenngröße basierend auf vom Auswertemodul (13) bestimmten Werten zu ermitteln.

3. Dartautomat nach Anspruch 1 oder 2, außerdem umfassend eine Eingabevorrichtung (8) zur Eingabe einer Identifikation des Spielers, wobei das Leistungserfassungsmodul (15) ausgebildet ist, die Leistungskenngröße für den Spieler von einer Datenbank einzulesen.

4. Dartautomat nach Anspruch 3, wobei die Eingabevorrichtung (8) ein Lesegerät (9) umfasst zur Identifikation des Spielers über eine Chipkarte und/oder einen Security-Token.

5. Dartautomat nach einem der vorangegangenen Ansprüche, wobei das Leistungserfassungsmodul (15) ausgebildet ist, die Leistungskenngröße basierend auf vom Auswertemodul (13) bestimmten Werten zu aktualisieren.

6. Dartautomat nach Anspruch 5, wobei das Leistungserfassungsmodul (15) ausgebildet ist, die Aktualisierung während des Spiels durchzuführen.

7. Dartautomat nach einem der vorangegangenen Ansprüche, wobei die Leistungskenngröße der durchschnittlich pro Wurf erzielten Punktezahl und/oder der Anzahl der durchschnittlich pro Runde getroffenen Spielfelder entspricht oder darauf beruht.

8. Dartautomat nach einem der vorangegangenen Ansprüche, wobei das die Leistungskenngröße berücksichtigende Kriterium einen Vergleich der Leistungskenngröße mit einem Schwellenwert umfasst und wobei die Steuerungsvorrichtung (12) so ausgebildet ist, dass die vorherbestimmte Anzahl an Spielen des Freigabemoduls (14) basierend auf einem Ergebnis dieses Vergleichs angepasst wird.

9. Verfahren zum Betreiben eines Dartautomaten (1), der eine Dartscheibe (2), eine Sensorvorrichtung (11) zum Erfassen eines Auftreffortes eines Dartpfeils auf der Dartscheibe (2), eine mit der Sensorvorrichtung (11) gekoppelte Steuerungsvorrichtung (12), eine Anzeigevorrichtung (3), und eine Bezahlvorrichtung (4) umfasst, das Verfahren umfassend die Schritte:
Erfassen (16) von Treffern der Dartscheibe (2) basierend auf Signalen der Sensorvorrichtung (11);
Auswerten (17) der Treffer basierend auf einem oder mehreren vorherbestimmten Kriterien;
Anzeigen (18) eines oder mehrerer Ergebnisse der Auswertung mithilfe der Anzeigevorrichtung (3);
Bestimmen (19) einer vorherbestimmten Anzahl an Spielen, zur Nutzung des Dartautomaten (1), der ansonsten zur Nutzung gesperrt ist, wobei die vorherbestimmte Anzahl an Spielen basierend auf einem durch einen Spieler über die Bezahlvorrichtung (4) entrichteten Geldbetrag oder basierend auf einem über die Bezahlvorrichtung (4) verfügbaren Guthaben bestimmt wird;
Ermitteln (20) einer Leistungskenngröße für den Spieler; und
Anpassen (21) der vorherbestimmten Anzahl an Spielen des Freigabemoduls (14) basierend auf einem die Leistungskenngröße berücksichtigenden Kriterium.
